# EUROPÄISCHE PATENTANMELDUNG

(11) **EP 1 635 021 A2**
(43) Veröffentlichungstag der Anmeldung: **15.03.2006**
(21) Anmeldenummer: 05018671.7
(22) Anmeldetag: 29.08.2005
(51) Int. Cl.: E05D 5/02, E05D 11/10

(54) **Gelenkband, insbesondere für Glaspendeltüren, und Verfahren zur Einstellung eines Gelenkbandes**

(30) Priorität: 09.09.2004 DE 102004044082
(71) Anmelder: DORMA GMBH & CO. KG, 58256 Ennepetal (DE)
(72) Erfinder: Blöbaum, Ernst-Udo, 33818 Leopoldshöhe (DE)

(57) **Zusammenfassung**

Die Erfindung betrifft ein Gelenkband, insbesondere für Glaspendeltüren, mit einem an einer Wand oder dergleichen befestigbaren festen Bandteil, einem um das feste Bandteil schwenkbaren Flügelbandteil sowie einer das feste Bandteil und das Flügelbandteil durchfassenden Schwenkachse und einer in Wirkverbindung mit der Schwenkachse stehenden justierbaren Rastvorrichtung. Um ein preiswertes Gelenkband, insbesondere für Glaspendeltüren, zu schaffen, in dem die Rastvorrichtung Bestandteil der Schwenkachse ist, wird vorgeschlagen, dass die Schwenkachse einen Schaft, eine Drehachse und einen Kopf umfasst und dass eine bewegliche Hubbuchse mit mindestens einem Nocken und mindestens einer Ausnehmung axial beweglich, aber verdrehsicher auf dem Schaft angeordnet ist, wobei der Nocken und die Ausnehmung mit mindestens einer korrespondierenden Ausnehmung und mindestens einem korrespondierenden Nocken einer festen Hubbuchse in Wirkverbindung steht, die radial und axial fest mit dem festen Bandteil verbunden ist.

## Beschreibung

Die Erfindung betrifft ein Gelenkband, insbesondere für Glaspendeltüren, mit einem an einer Wand oder dergleichen befestigbaren festen Bandteil, einem um das feste Bandteil schwenkbaren Flügelbandteil sowie einer den festen Bandteil und das Flügelbandteil durchfassenden Schwenkachse und einer in Wirkverbindung mit der Schwenkachse stehenden justierbaren Rastvorrichtung.

Die Erfindung betrifft weiterhin ein Verfahren zur Einstellung eines solchen Gelenkbandes.

Bei derartigen Gelenkbändern ist es wünschenswert, die scharnierartige Verbindung zwischen dem Lagerbock und dem Flügelbandteil so auszubilden, dass der Türflügel pendeln kann und mindestens in einer Position einrasten kann. Da bei derartigen Gelenkbändern auch die Schließstellung der Tür durch eine Rastvorrichtung bestimmt wird, ist bereits vorgeschlagen worden, die Rastvorrichtung im Gelenkband justierbar anzuordnen, um Toleranzen bei der Befestigung des Lagerbockes an einer Wand oder dergleichen ausgleichen zu können.

Die EP 0 599 255 A1 beschreibt ein Gelenkband für Glaspendeltüren, bei dem eine Korrektur der Raststellung des Türflügels im montierten Zustand, beispielsweise zur Anpassung an Wandunebenheiten, möglich ist. Hierzu ist ein um die Gelenkachse des Gelenkbandes drehbarer Rotationskörper vorgesehen, der in einem mit einer Wand oder dergleichen verschraubbaren Lagerbock angeordnet ist und der in verschiedenen Positionen gegenüber dem Lagerbock feststellbar ist. An seinem Außenumfang weist der Rotationskörper Raststellen auf, in die ein im schwenkbaren Flügelbandteil federbelastet geführter Rastkörper eingreift. Dabei kann der Rastkörper an einem Gleitkörper gelagert sein, welcher in einem Bestandteil eines Flügelbandteiles bildenden Tragkörper federbelastet verschiebbar ist. Bei der vorbekannten Vorrichtung ist der kugelförmig gestaltete Rastkörper im schwenkbaren Bandteil angeordnet und dient ausschließlich der Fixierung der Tür in geschlossener oder geöffneter Position. Die Korrektur des Türflügels im montierten Zustand erfolgt über eine weitere, zwischen dem Lagerbock und dem Rotationskörper verspannbare Kugel oder Walze, die nur linienförmig am Rotationskörper anliegt, was nach einer entsprechenden Benutzungsdauer eine unerwünschte Verstellung der Schließposition der Tür aufgrund des unvermeidbaren Verschleißes zur Folge hat.

Die DE 198 29 503 A1 offenbart ein Gelenkband, insbesondere für Glaspendeltüren, welches aus einem ortsfesten Lagerbock und einem gegenüber dem Lagerbock beweglichen Flügelbandteil besteht, wobei zwischen dem Lagerbock und dem Flügelbandteil eine justierbare Rastvorrichtung angeordnet ist, mit der die Pendeltür in ihrer Schließlage ausgerichtet werden kann, wenn bei der Montage des Lagerbockes an einer Wand oder dergleichen Bautoleranzen zu berücksichtigen sind. Dabei ist die Schwenkachse drehfest mit dem Flügelbandteil verbunden, wobei ein drehbar auf der Schwenkachse angeordneter Rotationskörper in verschiedenen Positionen gegenüber der Schwenkachse festlegbar ist und der Rotationskörper mindestens eine flächig ausgebildete Rastfläche aufweist, welches das Gegenlager für eine Rastfläche bildet, die Bestandteil einer im Lagerbock angeordneten Rastvorrichtung ist.

Nachteilig an diesem Stand der Technik ist, dass die justierbare Rastvorrichtung senkrecht zur Schwenkachse wirkt und dadurch entweder in dem festen oder beweglichen Flügelbandteil angeordnet ist. Damit muss ein Flügelbandteil immer einen Aufnahmeraum oder eine anderweitige Befestigung für die Rastvorrichtung aufweisen, was die Serienfertigung, insbesondere durch Gießen oder Spritzen, aufwendig und teuer macht.

Ausgehend von dem Stand der Technik ist es Aufgabe der Erfindung, ein preiswertes Gelenkband, insbesondere für Glaspendeltüren, zu schaffen, in dem die Rastvorrichtung Bestandteil der Schwenkachse ist. Weiterhin ist es Aufgabe der Erfindung, ein Verfahren zur Einstellung eines Gelenkbandes zu schaffen.

Die Erfindung löst die gestellte Aufgabe durch die Lehre nach Anspruch 1; weitere vorteilhafte Ausgestaltungsmerkmale der Erfindung sind durch die Unteransprüche gekennzeichnet.

Gemäß der technischen Lehre nach Anspruch 1 umfasst die Schwenkachse einen Schaft, eine Drehachse und einen Kopf, wobei eine bewegliche Hubbuchse mit mindestens einem Nocken und mindestens einer Ausnehmung axial beweglich, aber verdrehsicher auf dem Schaft angeordnet ist, wobei der Nocken und die Ausnehmung mit mindestens einer korrespondierenden Ausnehmung und mindestens einem korrespondierenden Nocken einer festen Hubbuchse in Wirkverbindung steht, die radial und axial fest mit dem festen Bandteil verbunden ist. Damit kann das feste Bandteil und das Flügelbandteil einfach und kostengünstig gefertigt werden, da nur noch Durchgangsbohrungen und Sackbohrungen für die Aufnahme der Rastvorrichtung nötig sind.

Dadurch, dass die feste Hubbuchse in einer Bohrung eines Mittellappens angeordnet ist und einstückig mit dem festen Bandteil verbunden ist, wird eine weitere Vereinfachung hinsichtlich der Fertigung erreicht, da das feste Bandteil mit den Nocken und Ausnehmungen der festen Hubbuchse durch Gießen, Spritzen oder Schmieden in großen Stückzahlen herzustellen ist.

Die Lagerung der Schwenkachse über die Drehachse in einem Sackloch 5 des unteren Lappens ergibt eine weitere Vereinfachung. Eine Fixierung der Schwenkachse im Flügelbandteil erfolgt dadurch, dass der Kopf der Schwenkachse ein Außengewinde aufweist, mit dem der Kopf in eine Gewindebohrung des oberen Lappens eingeschraubt wird. Parallel zur Oberseite des Kopfes ist ein Spreizschlitz derart angeordnet, dass beim Eindrehen eines Gewindestiftes in die Gewindebohrung des Kopfes eine Spreizung des Außengewindes erfolgt.

Eine Feder zwischen oberer Achse und der beweglichen Hubbuchse sorgt für den nötigen Anpressdruck zwischen den Nocken und den komplementären Ausnehmungen der Hubbuchsen.

Zur Verwendung eines Schraubendrehers ist in den Kopf ein Schlitz eingearbeitet, mit dem die Schwenkachse verdreht werden kann.

Damit ergibt sich eine sehr einfache Gestaltung einer Schwenkachse mit einstellbarer Rastvorrichtung, wobei die Bandteile mit geringem Aufwand gefertigt werden können und gleichzeitig eine Montage und Einstellung des Gelenkbandes von einer Seite erfolgen kann, ohne dass die Nachteile eines steigenden Bandes vorliegen.

Die Einstellung des Gelenkbandes erfolgt derart, dass eine feste Hubbuchse axial und radial mit dem festen Bandteil verbunden wird und die Schwenkachse mit einer beweglichen Hubbuchse bis kurz vor einem Anschlag in dem Flügelbandteil lösbar befestigt wird, so dass die bewegliche Hubbuchse in die feste Hubbuchse einrastet, wobei unter Fixierung der Schwenkachse das schwenkbare Flügelbandteil mit der Tür ausgerichtet wird, so dass anschließend in dieser Position die Schwenkachse mit dem Flügelbandteil festgesetzt wird. Die Ausrichtung des schwenkbaren Flügelbandteiles erfolgt dabei im Gewinde zwischen dem Kopf der Schwenkachse und dem oberen Lappen. Damit ist es möglich, von einer Montageseite aus die Tür zu positionieren und gleichzeitig zu fixieren, indem das Gewinde zwischen dem Kopf der Schwenkachse und dem oberen Lappen gespreizt wird.

Die Erfindung wird nachfolgend anhand eines möglichen schematisch dargestellten Ausführungsbeispieles näher erläutert.

Es zeigen:
- Figur 1:: Eine perspektivische Darstellung des Gelenkbandes,
- Figur 2:: eine vergrößerte Darstellung der Schwenkachse.

Ein Gelenkband 1 gemäß Figur 1 besitzt ein festes Bandteil 20 und ein Flügelbandteil 30.

Das feste Bandteil 20 besteht im Wesentlichen aus einer Platte 21 und einem Mittellappen 22. Das feste Bandteil 20 wird über ein Langloch 24 mittels Schraube an einer Wand oder einem anderen festen Element befestigt. Die Platte 21 kann eben ausgebildet sein oder mit Abkantungen oder dergleichen versehen sein, um die nicht dargestellten Beschläge aufzunehmen, die durch einen Clip 25 gehalten werden. Der Mittellappen 22 weist eine Bohrung 23 auf, die eine Schwenkachse 40 aufnehmen soll.

Das Flügelbandteil 30 besteht auch im Wesentlichen aus einer Platte 31 sowie einem oberen und einem unteren Lappen 32, 33. Das Flügelbandteil 30 wird ebenfalls über ein Langloch 34 mit dem schwenkbaren Flügel einer Tür oder eines Fensters mittels Schraube befestigt. Die Platte 31 kann eben ausgebildet sein oder mit Abkantungen oder dergleichen versehen sein, um die nicht dargestellten Kappen aufzunehmen, die durch einen Clip 35 gehalten werden. Der lichte Abstand von dem oberen 32 zu dem unteren Lappen 33 entspricht im Wesentlichen der Höhe des Mittellappens 22 des festen Bandteiles 20. In den oberen Lappen 32 ist eine durchgehende Gewindebohrung 32a eingearbeitet, die mit einer Senkung 32b versehen ist. Der untere Lappen 33 weist eine große Sackbohrung 33a sowie ein kleineres Sackloch 33b auf.

Nach Figur 2 besteht die Schwenkachse 40 aus einem Schaft 41, einer Drehachse 42 und einem Kopf 48. Der Kopf 48 weist einen Spreizschlitz 48c auf, der parallel zur Oberseite des Kopfes 48 angeordnet ist. Ein weiterer Schlitz 48a zur Verdrehung der Schwenkachse 40 mittels Schraubendreher ist in der Oberseite des Kopfes 48 eingearbeitet. Eine Gewindebohrung 48b ist zur Aufnahme eines Gewindestiftes 2 vorgesehen. Unterhalb vom Kopf 48 ist eine obere Achse 46 angeordnet, die mit der Bohrung 23 des festen Bandteiles 20 zusammenwirkt. Drehfest mit dem Schaft 41 ist eine bewegliche Hubbuchse 44 verbunden, die axial auf dem Schaft 41 frei beweglich ist. Die drehfeste Verbindung wird in diesem Beispiel durch die Gestaltung des Schaftes 41 als Sechskant hergestellt, wobei die bewegliche Hubbuchse 44 eine formgleiche Durchgangsbohrung aufweist. Andere drehfeste Schaftformen, wie z. B. Vierkant oder Rund mit angefräster Fläche, sind ebenfalls möglich. Die bewegliche Hubbuchse 44 ist von zylindrischer Gestalt und weist an ihrem unteren Ende zwei Nocken 44a sowie zwei Ausnehmungen 44b auf. Jeder Nocken 44a ist mit einer Ausnehmung 44b über eine Anlaufschräge 44c verbunden. Die Nocken 44a sowie die Ausnehmungen 44b sind als ebene Flächen 44d gestaltet. Oberhalb der Nocken 44a ist die bewegliche Hubbuchse 44 als Zylinder 44e gestaltet, der einen kleineren Durchmesser aufweist als der zylindrische Bereich von Nocken 44a und Ausnehmung 44b. Über den Zylinder 44e wird bei der Montage eine Feder 45 geschoben, die die bewegliche Hubbuchse 44 von der oberen Achse 46 wegdrückt.

Die feste Hubbuchse 43 ist ebenfalls von zylindrischer Gestalt und weist an ihrem oberen Ende zwei Nocken 43a und zwei Ausnehmungen 43b auf, die über Anlaufschrägen 43c miteinander verbunden sind. Die Nocken 43a sowie die Ausnehmungen 43b sind als ebene Flächen 43d gestaltet. Die feste Hubbuchse 43 weist eine Bohrung auf, so dass ein Aufschieben oder Aufstecken auf die Drehachse 42 möglich ist.

Die Montage der Bauteile wird nach folgender Reihenfolge durchgeführt:

Die feste Hubbuchse 43 wird mit dem festen Bandteil 20 so verbunden, dass eine axiale und radiale Verbindung hergestellt wird. Dies geht durch Einschrauben der festen Hubbuchse 43 in die Bohrung 23 des festen Bandteiles oder bevorzugt dadurch, dass die feste Hubbuchse 43 bereits einstückig mit dem festen Bandteil 20 in der Bohrung 23 verbunden bzw. durch Gießen, Spritzen, Schmieden etc. hergestellt ist.

Das feste Bandteil 20 wird mit seinem Mittellappen 22 zwischen den oberen Lappen 32 und den unteren Lappen 33 des Flügelbandteiles 30 geschoben.

Die Feder 45 und die bewegliche Hubbuchse 44 werden über die Drehachse 42 auf den Schaft 41 der Schwenkachse 40 geschoben und dann durch die Gewindebohrung 32a des oberen Lappens 32 und durch die Bohrung 23 des Mittellappens 22 gesteckt. Die Drehachse 42 fügt sich dabei in das Sackloch 33b, der Kopf 48 mit seinem Außengewinde wird in die Gewindebohrung 32a geschraubt und die Nocken 44a der beweglichen Hubbuchse 44 greifen in die korrespondierenden Ausnehmungen 43b der festen Hubbuchse 43. Die Außendurchmesser von oberer Achse 46, beweglicher Hubbuchse 44 und fester Hubbuchse 43 entsprechen im Wesentlichen dem Durchmesser der Bohrung 23 des festen Bandteiles 20. Mit zunehmendem Eindrehen des Kopfes 48 in die Gewindebohrung 32a wird die Kraft der Feder 45 erhöht, da sich der Abstand zwischen oberer Achse 46 und beweglicher Hubbuchse 44 verringert. Der Anpressdruck zwischen fester Hubbuchse 43 und beweglicher Hubbuchse 44 erhöht sich damit. Da die feste Hubbuchse 43 fest mit dem festen Bandteil 20 verbunden ist, kann die Einstellung der Tür oder Fensters nur über das Flügelbandteil 30 erfolgen. Hierzu wird die Schwenkachse 40 fast bis zum Anschlag mit dem Kopf 48 in die Gewindebohrung 32a geschraubt. Danach wird die Tür mit dem Flügelbandteil ausgerichtet und, damit die bewegliche Hubbuchse 44 mit ihren Nocken 44a in den Ausnehmungen 43b der festen Hubbuchse 43 verbleibt, gleichzeitig der Kopf 48 mit einem Schraubendreher fixiert. Bei dieser Ausrichtung bewegt sich das Flügelbandteil 30 entlang der Gewindesteigung von Kopf 48 und Gewindebohrung 32a. Bei Erreichen der korrekten Position von der Tür mit dem Flügelbandteil 30 wird der Gewindestift 2 in die Gewindebohrung 48b verschraubt, wodurch sich das Gewinde vom Kopf 48 verspreizt. Durch dieses Verspreizen erfolgt eine festsetzbare Verbindung, wobei die Tür oder das Fenster mit dem Flügelbandteil 30 fest mit der Schwenkachse 40 verbunden ist-

Wird die Tür aus der Nullstellung heraus geöffnet, bewegt sich die bewegliche Hubbuchse 40 mit ihren Nocken 44a entlang der Anlaufschräge 43c, wobei die bewegliche Hubbuchse 40 axial entgegen der Federkraft auf dem Schaft 41 in Richtung obere Achse 46 gedrückt wird. Sobald sich die Nocken 43a und 44a mit ihren ebenen Flächen 43d, 44d berühren, kann die Tür oder das Fenster ohne nennenswerten Widerstand bewegt werden.

### Bezugszeichenliste

- 1: Gelenkband
- 2: Gewindestift

- 20: festes Bandteil
- 21: Platte
- 22: Mittellappen
- 23: Bohrung
- 24: Langloch
- 25: Clip

- 30: Flügelbandteil
- 31: Platte
- 32: oberer Lappen
- 32a: Gewindebohrung
- 32b: Senkung
- 33: unterer Lappen
- 33a: Sackbohrung
- 33b: Sackloch
- 34: Langloch
- 35: Clip

- 40: Schwenkachse
- 41: Schaft
- 42: Drehachse
- 43: feste Hubbuchse
- 43a: Nocken
- 43b: Ausnehmung
- 43c: Anlaufschräge
- 43d: ebene Fläche
- 44: bewegliche Hubbuchse
- 44a: Nocken
- 44b: Ausnehmung
- 44c: Anlaufschräge
- 44d: ebene Fläche
- 44e: Zylinder
- 45: Feder
- 46: obere Achse
- 48: Kopf
- 48a: Schlitz
- 48b: Gewindebohrung
- 48c: Spreizschlitz

## Patentansprüche

1. Gelenkband, insbesondere für Glaspendeltüren, mit einem an einer Wand oder dergleichen befestigbaren festen Bandteil (20), einem um das feste Bandteil (20) schwenkbaren Flügelbandteil (30) sowie einer das feste Bandteil (20) und das Flügelbandteil (30) durchfassenden Schwenkachse (40) und einer in Wirkverbindung mit der Schwenkachse (40) stehenden justierbaren Rastvorrichtung, **dadurch gekennzeichnet, dass** die Schwenkachse (40) einen Schaft (41), eine Drehachse (42) und einen Kopf (48) umfasst und dass eine bewegliche Hubbuchse (44) mit mindestens einem Nocken (44a) und mindestens einer Ausnehmung (44b) axial beweglich, aber verdrehsicher auf dem Schaft (41) angeordnet ist, wobei der Nocken (44a) und die Ausnehmung (44b) mit mindestens einer korrespondierenden Ausnehmung (43b) und mindestens einem korrespondierenden Nocken (43a) einer festen Hubbuchse (43) in Wirkverbindung steht, die radial und axial fest mit dem festen Bandteil (20) verbunden ist.

2. Gelenkband nach Anspruch 1, **dadurch gekennzeichnet, dass** die feste Hubbuchse (43) in einer Bohrung (23) eines Mittellappens (22) angeordnet ist und einstückig mit dem festen Bandteil (20) verbunden ist.

3. Gelenkband nach Anspruch 1, **dadurch gekennzeichnet, dass** das Flügelbandteil (30) einen oberen und einen unteren Lappen (32 und 33) aufweist, wobei der untere Lappen (33) ein Sackloch (33b) aufweist, in das die Drehachse (42) der Schwenkachse (40) eingreift.

4. Gelenkband nach einem der Ansprüche 1 bis 3, **dadurch gekennzeichnet, dass** der Kopf (48) der Schwenkachse (40) ein Außengewinde aufweist, mit dem der Kopf (48) in eine Gewindebohrung (32a) des oberen Lappens (32) eingeschraubt wird.

5. Gelenkband nach einem der Ansprüche 1 bis 4, **dadurch gekennzeichnet, dass** auf dem Schaft (41) der Schwenkachse (40) zwischen einer oberen Achse (46) und der beweglichen Hubbuchse (44) eine Feder (45) angeordnet ist.

6. Gelenkband nach einem der Ansprüche 1 bis 5, **dadurch gekennzeichnet, dass** parallel zur Oberseite des Kopfes (48) ein Spreizschlitz (48c) angeordnet ist.

7. Gelenkband nach Anspruch 6, **dadurch gekennzeichnet, dass** im Kopf (48) im Bereich des Spreizschlitzes (48c) eine Gewindebohrung (48b) so angeordnet ist, dass beim Eindrehen eines Gewindestiftes (2) eine Spreizung des Außengewindes des Kopfes (48) erfolgt.

8. Gelenkband nach einem der Ansprüche 1 bis 7, **dadurch gekennzeichnet, dass** der Kopf (48) einen Schlitz (48a) zur Verdrehung der Schwenkachse (40) mittels Schraubendreher aufweist.

9. Verfahren zur Einstellung eines Gelenkbandes, insbesondere für Glaspendeltüren, nach einem der vorhergehenden Ansprüche, **dadurch gekennzeichnet, dass** eine feste Hubbuchse (43) axial und radial mit dem festen Bandteil (20) verbunden wird und die Schwenkachse (40) mit einer beweglichen Hubbuchse (44) bis kurz vor einem Anschlag in dem Flügelbandteil (30) lösbar befestigt wird, so dass die bewegliche Hubbuchse (44) in die feste Hubbuchse (43) einrastet, wobei unter Fixierung der Schwenkachse (40) das schwenkbare Flügelbandteil (30) mit der Tür ausgerichtet wird, so dass anschließend in dieser Position die Schwenkachse (40) mit dem Flügelbandteil (30) festgesetzt wird.
